# EUROPÄISCHE PATENTANMELDUNG

(11) **EP 4 603 668 A1**
(43) Veröffentlichungstag der Anmeldung: **20.08.2025**
(21) Anmeldenummer: 25153147.1
(22) Anmeldetag: 21.01.2025
(51) Int. Cl.: E05B 47/02, E05B 63/00, E05B 63/14

(54) **SCHLIESSANLAGE FÜR EINE PIVOTTÜR SOWIE EINE PIVOTTÜR UND EIN VERFAHREN ZUM BETRIEB EINER SCHLIESSANLAGE UND/ODER EINER PIVOTTÜR**

(30) Priorität: 19.02.2024 DE 102024104539
(71) Anmelder: Carl Fuhr GmbH & Co. KG, 42579 Heiligenhaus (DE)
(72) Erfinder: Tönges, Reiner, 42579 Heiligenhaus (DE)
(74) Vertreter: Andrejewski - Honke Patent- und Rechtsanwälte Partnerschaft mbB

(57) **Zusammenfassung**

Die Erfindung betrifft eine Schließanlage (6) für eine Pivottür, deren Türflügel (2) um eine innerhalb des Türflügels (2) liegende Drehachse (3) drehbar ist, wobei die Drehachse (3) den Türflügel (2) in einen einer Betätigungsseite (B) zugeordneten ersten Abschnitt (2a) und einen einer der Betätigungsseite (B) gegenüberliegenden Lagerseite (L) zugeordneten zweiten Abschnitt (2b) unterteilt, mit einem an der Betätigungsseite (B) angeordneten ersten Treibstangenschloss (7), welches ein erstes Hauptschloss (9) und eine oder mehrere Zusatzverriegelungen (11) aufweist, die über eine oder mehrere Treibstangen (13) mit dem ersten Hauptschloss (9) verbunden sind und einem an der Lagerseite (L) angeordneten zweiten Treibstangenschloss (8), welches ein zweites Hauptschloss (10) und ein oder mehrere Zusatzverriegelungen (12) aufweist, die über eine oder mehrere Treibstangen (14) mit dem zweiten Hauptschloss (10) verbunden sind, wobei das erste Treibstangenschloss (7) einen ersten Antrieb (15) aufweist und das zweite Treibstangenschloss (8) einen zweiten Antrieb (16) aufweist, mit denen das erste und das zweite Treibstangenschloss (7,8) motorisch zumindest entriegelbar sind, wobei das erste Hauptschloss (15) eine Schlossnuss (25) aufweist, in die ein Betätigungselement, z. B. ein Türdrücker (24) eingesteckt oder einsteckbar ist, und einen von der Schlossnuss (25) bei Nussbetätigung betätigbaren Nussschalter (26) aufweist, wobei durch Betätigung des Nussschalters (26) sowohl der erste Antrieb (15) des ersten Treibstangenschlosses als auch der zweite Antrieb (16) des zweiten Treibstangenschlosses zum Entriegeln ansteuerbar sind.

## Beschreibung

Die Erfindung betrifft eine Schließanlage für eine Pivottür sowie eine Pivottür und ein Verfahren zum Betrieb einer Schließanlage und/oder einer Pivottür.

Bei einer Pivottür handelt es sich um eine Tür, deren Türflügel innerhalb eines Türrahmens um eine innerhalb des Türflügels liegende Drehachse drehbar ist, wobei die z. B. vertikale Drehachse den Türflügel in einen einer Betätigungsseite zugeordneten ersten Abschnitt und einen einer der Betätigungsseite gegenüberliegenden Lagerseite zugeordneten zweiten Abschnitt unterteilt. Die Pivottür unterscheidet sich von üblichen Drehtüren durch die besondere Drehlagerung zwischen Türflügel und Rahmen. Bei einer herkömmlichen Drehtür ist der Türflügel über Drehbänder bzw. Türbänder scharnierartig im vertikalen Rahmenprofil drehbar gelagert. Man nennt diese Seite bei herkömmlichen Türen auch die Bandseite, während das Türschloss, z. B. ein Treibstangenschloss auf der gegenüberliegenden Seite und folglich der Schlossseite montiert ist. Die Einbruchsicherheit wird bei solchen herkömmlichen Drehtüren gegebenenfalls durch sogenannte Hinterbandsicherungen erhöht, die ebenfalls auf der Bandseite angeordnet sind.

Demgegenüber entfallen bei einer Pivottür die seitlich am Türflügel montierten Drehbänder/Türbänder. Stattdessen wird der Drehpunkt in den Flügelbereich hinein verlegt. Der Türflügel ist über Drehlager an der Oberseite und der Unterseite des Türflügels um die vertikale Achse drehbar gelagert. Dazu werden am Türflügel obere und untere Lager angeordnet, deren Gegenlager im oberen Rahmen einerseits und im Bereich des Fußbodens, z. B. in einem unteren Schwellenprofil eingebaut sind. In der Regel weist der der Lagerseite zugeordnete, zweite Abschnitt des Türflügels eine geringere Breite auf als der der Betätigungsseite und folglich der Schlossseite zugeordnete erste Abschnitt. Die Breite des ersten Abschnittes beträgt bevorzugt weniger als 50 % der Gesamtbreite, vorzugsweise weniger als 40 % der Gesamtbreite, z. B. 20 % bis 35 % der Gesamtbreite.

Ein Vorteil der Pivottüren gegenüber herkömmlichen Drehtüren mit Türbändern ist die hohe Belastbarkeit der Lager, die insbesondere den Bau sehr hoher und/oder sehr breiter Türen und/oder schwerer Türflügel ermöglicht. Nachteilig bei Pivottüren kann grundsätzlich die reduzierte Einbruchsicherheit auf der Bandseite bzw. Lagerseite sein, und zwar dann, wenn auf der Lagerseite keine Verriegelungsmöglichkeit besteht, zumal bei Pivottüren herkömmliche Hinterbandsicherungen aus dem Bereich von Drehtüren nicht oder nicht ohne weiteres einsetzbar sind, und zwar aufgrund der Drehkurve des bandseitigen bzw. lagerseitigen Flügelbereichs.

Aus diesem Grund sind aus der Praxis bereits Pivottüren bekannt, die nicht nur auf der Schlossseite, sondern auch auf der Lagerseite mit einer Verriegelungseinrichtung versehen sind, sodass z. B. sowohl auf der Schlossseite als auch auf der Lagerseite jeweils ein Treibstangenschloss zum Einsatz kommt. Die aus der Praxis bekannten Lösungen weisen jedoch Nachteile auf. Dieses betrifft insbesondere die Bedienung. - Hier setzt die Erfindung ein.

Der Erfindung liegt die Aufgabe zugrunde, eine Schließanlage für eine Pivottür der eingangs beschriebenen Art zu schaffen, die sich durch verbesserte Bedienung bei gleichzeitig hoher Sicherheit und Funktionalität auszeichnet.

Zur Lösung dieser Aufgabe lehrt die Erfindung eine Schließanlage für eine Pivottür, mit
einem an der Betätigungsseite bzw. Schlossseite (stirnseitig) angeordneten ersten Treibstangenschloss, welches ein erstes Hauptschloss und eine oder mehrere Zusatzverriegelungen aufweist, die über eine oder mehrere Treibstangen mit dem ersten Hauptschloss verbunden sind und
einem an der Lagerseite bzw. Bandseite (stirnseitig) angeordneten zweiten Treibstangenschloss, welches ein zweites Hauptschloss und eine oder mehrere Zusatzverriegelungen aufweist, die über eine oder mehrere Treibstangen mit dem zweiten Hauptschloss verbunden sind,
wobei das erste Treibstangenschloss einen ersten Antrieb und das zweite Treibstangenschloss einen zweiten Antrieb aufweist, mit denen das erste Treibstangenschloss und das zweite Treibstangenschloss elektromotorisch zumindest entriegelbar sind,
wobei das erste Hauptschloss (des ersten Treibstangenschlosses) eine Schlossnuss aufweist, in die (z. B. von der Innenseite) ein Betätigungselement, z. B. ein Türdrücker, eingesteckt oder einsteckbar ist, und einen von der Schlossnuss bei Nussbetätigung (z. B. bei Drehung der Nuss) betätigbaren Nussschalter aufweist,
wobei durch Betätigung des Nussschalters sowohl der erste Antrieb des ersten Treibstangenschlosses als auch der zweite Antrieb des zweiten Treibstangenschlosses zum Entriegeln ansteuerbar sind oder angesteuert werden.

Die Erfindung geht zunächst von der Erkenntnis aus, dass es vorteilhaft ist, bei einer Pivottür zur Erhöhung der Sicherheit nicht nur auf der Schlossseite ein erstes Treibstangenschloss mit Mehrfachverriegelung vorzusehen, sondern auch auf der Lagerseite (die auch als Bandseite bezeichnet werden kann, obwohl auf herkömmliche Türbänder verzichtet wird) ein zweites Treibstangenschloss mit Mehrfachverriegelung vorzusehen. Sowohl das erste Treibstangenschloss als aus das zweite Treibstangenschloss weisen jeweils ein Hauptschloss und jeweils eine oder mehrere Zusatzverriegelungen auf, wobei das Hauptschloss, das auch als Mittenschloss bezeichnet wird, als Verriegelungselemente bevorzugt einerseits einen herkömmlichen Riegel und andererseits eine federbelastete Schlossfalle aufweist. Die Zusatzverriegelungen weisen jeweils ein oder mehrere Verriegelungselemente auf, z. B. Bolzenriegel, Schwenkriegel, Fallenriegel und/oder Fallen. Sowohl das erste Treibstangenschloss als auch das zweite Treibstangenschloss sind über jeweils einen Antrieb, z. B. einen Elektromotor, entriegelbar. Das bedeutet, dass über den Antrieb ohne eine manuelle Betätigung (z. B. über einen Türdrücker oder einen Schließzylinder) sämtliche Verriegelungselemente des Hauptschlosses und der Zusatzverriegelungen beider Treibstangenschlösser (vollständig) einziehbar sind, sodass sich die Tür öffnen lässt. Bevorzugt lassen sich die Antriebe über Zutrittskontrolleinrichtungen ansteuern und folglich die Treibstangenschlösser entriegeln. Dieses kann zum Beispiel durch Funkhandsender, Transponder, biometrische Zutrittskontrolleinrichtungen, Smartphones oder dergleichen erfolgen. Stets werden die beiden Antriebe der beiden Treibstangenschlösser nach Empfang zumindest eines Öffnungssignals angesteuert und damit die Treibstangen zum Entriegeln des Treibstangenschlosses verschoben. Zumindest die Entriegelung ist bei den eingesetzten Treibstangenschlösser folglich stets über einen Antrieb und folglich bevorzugt elektromotorisch möglich.

Das erste Treibstangenschloss und/oder zweite Treibstangenschloss kann/können z. B. als (mechanisch) selbstverriegelndes Automatikschloss ausgebildet sein. Als Automatikschloss wird ein Treibstangenschloss bezeichnet, das sich zwar über den Antrieb (motorisch) entriegeln lässt, das jedoch beim Schließen der Tür ohne Nutzung des Antriebes selbsttätig verriegelt wird, indem die Verriegelungselemente mechanisch und ohne Nutzung des Antriebes in die Verriegelungsposition überführt werden. Die Auslösung dieser (mechanischen) Selbstverriegelung kann z. B. über Taster oder Auslösemagneten erfolgen. Solche selbstverriegelnden Automatikschlösser sind aus dem Stand der Technik bekannt, z. B. aus der DE 10 2017 105 125 A1 und der DE 10 2008 011 551 A1, auf die im Rahmen der Erfindung zurückgegriffen werden kann. Dabei können Zusatzverriegelungen mit lediglich einem einzigen Verriegelungselement zum Einsatz kommen, z. B. einem Fallenriegel. Alternativ kommen Zusatzverriegelungen zum Einsatz, die mit jeweils mehreren Verriegelungselementen ausgerüstet sind, z. B. mit einem Fallenriegel oder einer Falle einerseits und einem Schwenkhakenriegel andererseits (vgl. DE 10 2017 105 125 A1).

Alternativ kann das erste Treibstangenschloss und/oder das zweite Treibstangenschloss als vollmotorisches Schloss ausgebildet sein, bei welchem über einen oder mehrere Antriebe sowohl die Entriegelung als auch die Verriegelung realisiert ist.

Besonders vorteilhaft ist im Rahmen der Erfindung, dass die Schließanlage zum manuellen Öffnen der Tür zumindest von der Türinnenseite über einen herkömmlichen Türdrücker oder ein vergleichbares Betätigungselement (z. B. eine Betätigungsstange) geöffnet werden kann, so wie es bei herkömmlichen Drehflügeltüren üblich ist. Dazu ist das der Schlossseite zugeordnete erste Treibstangenschloss im Mittenschloss mit einer herkömmlichen Schlossnuss ausgerüstet, in die z. B. ein Türdrücker oder ein vergleichbares Betätigungselement eingesteckt wird oder eingesteckt ist. Die Funktionsweise der Schlossnuss und das Zusammenwirken mit der Schlossmechanik ist jedoch erfindungsgemäß an den besonderen Aufbau und die besondere Funktionsweise einer Schließanlage für eine Pivottür angepasst. Denn über die im ersten Treibstangenschloss angeordnete Schlossnuss ließe sich grundsätzlich nur das erste Treibstangenschloss mechanisch entriegeln, da keine mechanische Wirkverbindung zwischen dem ersten Treibstangenschloss und dem zweiten Treibstangenschloss besteht. Vor diesem Hintergrund ist erfindungsgemäß im Hauptschloss des ersten Treibstangenschlosses ein Nussschalter bzw. Nusskontakt vorgesehen, der durch die Schlossnuss und folglich durch eine Drückerbetätigung betätigbar bzw. aktivierbar ist. So lässt sich durch Betätigung des Nussschalters sowohl der erste Antrieb des ersten Treibstangenschlosses als auch der zweite Antrieb des zweiten Treibstangenschlosses zum Entriegeln ansteuern, d. h. durch Betätigung der Schlossnuss (z. B. durch Betätigung des Türdrückers) lassen sich sowohl das erste Treibstangenschloss als auch das zweite Treibstangenschloss über die Antriebe (z. B. Elektromotoren) öffnen, und zwar ausgelöst durch den Drücker bzw. Nuss des ersten Schlosses, der einen im ersten Schloss angeordneten Schalter betätigt bzw. mit einem solchen Schalter zusammenwirkt. Im Bereich des zweiten Schlosses kann auf einen Drücker verzichtet werden. Das Mittenschloss des zweiten Schlosses kann zwar in herkömmlicher Weise mit einer Schlossnuss ausgerüstet sein. Diese ist bei dem zweiten Treibstangenschloss jedoch bevorzugt funktionslos, zumal auf einen Drücker oder ein vergleichbares Betätigungselement auf der Lagerseite verzichtet wird. Das lagerseitige, zweite Schloss ohne Türdrücker oder andere manuelle Betätigungselemente dient folglich nicht der Bedienung, sondern der Erhöhung der Sicherheit und folglich des Einbruchschutzes. Interessant ist im Rahmen der Erfindung, dass mit lediglich einem schlossseitigen Türdrücker nicht nur das schlossseitige, erste Treibstangenschloss, sondern auch das lagerseitige zweite Treibstangenschloss (vollständig) entriegelt werden, sodass eine Türöffnung über einen herkömmlichen Drücker zumindest von der Türinnenseite mit einfacher Handhabung und ohne zusätzliche Betätigungselemente möglich ist.

Vorteilhafte Weiterbildungen der Erfindung werden im Folgenden erläutert, ohne dass sie den Schutzumfang beschränken:
Bevorzugt ist die Schlossnuss des ersten Treibstangenschlosses mit der Schlossmechanik derart gekoppelt, dass über die Nussbetätigung zumindest ein Verriegelungselement (z. B. die Schlossfalle des Hauptschlosses und/oder ein Fallenriegel der Zusatzverriegelung) nicht einziehbar sind oder zumindest nicht vollständig einziehbar sind. Dabei geht die Erfindung von der Erkenntnis aus, dass erfindungsgemäß in jedem Fall eine vollständige Entriegelung des ersten Treibstangenschlosses (und im Übrigen auch des zweiten Treibstangenschlosses) über die Antriebe, z. B. Elektromotoren, erfolgt, sodass eine herkömmliche, mechanische Entriegelung nicht erforderlich ist. Grundsätzlich würde eine (zusätzliche) mechanische Entriegelung des ersten Treibstangenschlosses nicht stören, da erfindungsgemäß selbstverständlich eine Entriegelung sowohl des ersten Treibstangenschlosses als auch des zweiten Treibstangenschlosses gewünscht ist. Die bevorzugte Ausgestaltung, bei der die Schlossnuss derart mit der Schlossmechanik gekoppelt ist, dass zumindest eines der Verriegelungselemente nicht oder nicht vollständig eingezogen wird, verhindert jedoch, dass bei einer zu schnellen manuellen Betätigung eines Drückers eine zu schnelle Entriegelung des ersten Treibstangenschlosses noch vor der (motorischen) Entriegelung des zweiten Treibstangenschlosses erfolgt. Es ist folglich sichergestellt, dass sich der Türflügel auch bei einer sehr schnellen manuellen Betätigung des Drückers nicht aufschwenken lässt, bevor über den ersten Antrieb eine vollständige (motorische) Entriegelung des ersten Treibstangenschlosses erfolgt ist. Insgesamt ist sichergestellt, dass die Schlossseite über den Drücker nicht schneller entriegelt wird, als die motorische Entriegelung beider Schlösser über die Motoren dauert. Denn der Versuch einer vorzeitigen Öffnung des Türflügels vor einer vollständigen Entriegelung des zweiten Treibstangenschlosses auf der Lagerseite kann zu Störungen beim Öffnen und insbesondere zu Störungen der Schlösser führen.

Konstruktiv lässt sich diese Option mechanisch dadurch realisieren, dass die Schlossnuss vollständig von der Schlossmechanik entkoppelt wird, so dass die Betätigung der Schlossnuss überhaupt nicht zu einem mechanischen Einziehen der Verrieglungselemente führt.

Bevorzugt wird die Erfindung jedoch so realisiert, dass zwar eine mechanische Kopplung realisiert ist, dieses jedoch nicht zu einer vollständigen mechanischen Entriegelung führen kann. Konstruktiv wird das z. B. dadurch realisiert dass die Schlossmechanik des Hauptschlosses in grundsätzlich bekannter Weise eine längsverschiebbare Schlosskette aufweist, die auch als Treibstangenanschlussschieber bezeichnet wird, die im Zuge der Drehung der Schlossnuss in der Schlosslängsrichtung verschoben wird und dazu zum vollständigen Einziehen der Verriegelungselemente über einen vorgegebenen vollen Stellweg verschiebbar ist. Dabei ist vorgesehen, dass die Schlossnuss derart mit der Schlosskette gekoppelt ist, dass die Schlosskette durch Drehung der Schlossnuss über einen lediglich reduzierten Stellweg verschiebbar ist. In dieser bevorzugten Variante ist folglich sichergestellt, dass eine vollständige Drehung der Schlossnuss bzw. eine vollständige Drückerbetätigung lediglich zu einer reduzierten Verschiebung der Schlosskette führt, sodass zumindest eines der Verriegelungselemente, z. B. die Falle des Hauptschlosses und/oder ein Verriegelungselement einer Nebenverriegelung, z. B. ein Fallenbolzen, nicht oder nicht vollständig eingezogen wird. Die Schlossnuss ist folglich derart mit der Schlosskette gekoppelt, dass bei Drehung der Schlossnuss über einen vollständigen Entriegelungswinkel die Schlosskette lediglich um den reduzierten Stellweg verschoben wird. Dieses lässt sich z. B. dadurch realisieren, dass die Schlossnuss aus der Grundstellung zunächst um einen Leerwinkel drehbar ist, bevor die Verschiebung der Schlosskette beginnt. So kann es z. B. vorgesehen sein, dass bei einer Drehung der Schlossnuss um einen vollständigen Entriegelungswinkel die Schlosskette lediglich um einen reduzierten Stellweg von weniger als 80 %, z. B. weniger als 60 % des vollen Stellweges verschoben wird. Jedenfalls wird durch diese Maßnahmen gewährleistet, dass ein sehr schnelles manuelles Öffnen über den Türdrücker nicht zu Funktionsstörungen auf der Lagerseite führt.

In einer bevorzugten Weiterbildung ist das erste Hauptschloss (des ersten Treibstangenschlosses) zusätzlich mit einem Schließzylinder (Profilzylinder) für eine manuelle, schlüsselbetätigte Entriegelung ausgerüstet. Dabei greift die Erfindung auf bekannten Stand der Technik zurück, indem z. B. der Schließzylinder über einen Wechselhebel auf die Schlosskette arbeitet, sodass durch Betätigung mit dem Schließzylinder die Schlosskette über den vollen Stellweg zur vollständigen Entriegelung des ersten Hauptschlosses verschiebbar ist. Damit lässt sich das erste Hauptschloss auch dann zuverlässig entriegeln, wenn die motorische Entriegelung, z. B. bei einem Stromausfall, nicht funktioniert. Interessant ist, dass über den Schließzylinder die vollständige Verschiebung der Schlosskette und damit die vollständige Entriegelung möglich ist, während über den Türdrücker in der beschriebenen Weise die Schlosskette gar nicht oder lediglich über den reduzierten Stellweg verschiebbar ist.

Besonders bevorzugt ist auch das zweite Hauptschloss des zweiten Treibstangenschlosses mit einem Schließzylinder (Profilzylinder) für eine manuelle, schlüsselbetätigte Entriegelung ausgerüstet. Auch dabei kann auf ein grundsätzlich bekanntes Mittenschloss zurückgegriffen werden, denn der Schließzylinder arbeitet bevorzugt über einen Wechselhebel auf die Schlosskette, wobei über den Schließzylinder die Schlosskette über den vollen Stellweg verschoben wird. Da das zweite Treibstangenschlosses in der Regel nicht mit einem Türdrücker ausgestattet ist, kommt es bei diesem zweiten Treibstangenschlosses nicht darauf an, ob über die Schlossnuss eine vollständige Entriegelung möglich ist oder nicht. Wichtig ist, dass sich auch das zweite Treibstangenschlosses in der bevorzugten Variante über den Schließzylinder notentriegeln lässt, wenn z. B. eine motorische Entriegelung aufgrund eines Stromausfall oder einer anderen Funktionsstörung nicht möglich ist.

Nach einem weiteren Vorschlag der Erfindung mit besonderer Bedeutung wird gewährleistet, dass das zweite Treibstangenschlosses gegenüber dem ersten Treibstangenschloss zeitversetzt entriegelt wird, um Funktionsstörungen beim Öffnen der Tür zu vermeiden. So können der erste Antrieb und der zweite Antrieb die Verriegelungselemente der beiden Treibstangenschlösser derart ansteuern, dass die (vollständige) Entriegelung des ersten Treibstangenschlosses und des zweiten Treibstangenschlosses zeitversetzt erfolgt, indem bevorzugt die Verriegelungselemente des zweiten Treibstangenschlosses mit einem zeitlichen Vorlauf gegenüber den Verriegelungselementen des ersten Treibstangenschlosses eingezogen werden. Damit ist gewährleistet, dass das zweite, lagerseitige Treibstangenschloss vorzeitig entriegelt, bevor das erste, betätigungsseitige Treibstangenschlosses entriegelt. Dieses kann durch geeignete Steuerung bzw. Ansteuerung der beiden Schlösser erfolgen. Grundsätzlich können für die beiden Schlösser dieselben Motorantriebe eingesetzt werden, die dann z. B. über eine Steuerung zeitversetzt aktiviert werden. Bevorzugt lässt sich diese Funktionalität aber auch dadurch realisieren, dass die Antriebe unterschiedlich ausgestaltet werden, sodass sie bei gleichzeitiger Ansteuerung die Schlösser unterschiedlich schnell entriegeln. Dieses kann durch unterschiedliche Motorgeschwindigkeiten oder vorzugsweise auch durch eine in einen Antrieb integrierte Verzögerung realisiert werden. Jedenfalls wird optional vorgeschlagen, den Motorantrieb auf der Lagerseite derart zu verändern, dass die bandseitige Mehrfachverriegelung der schlossseitigen Mehrfachverriegelung voreilt. Dieses hat den Vorteil, dass die Verriegelung auf der meist schmaleren Lagerseite etwas schneller entriegelt als die Verriegelung auf der breiteren Öffnungsseite. Bei ungünstigen Öffnungsverhältnissen trägt dieses Voreilen zu einem besseren Öffnungskomfort bei. Sofern z. B. Motorantriebe verwendet werden, die gleich schnell laufen und auch gleichzeitig aktiviert werden, lässt sich diese Option dadurch realisieren, dass Endschalter der Treibstangenschlösser bzw. der Antriebe zeitversetzt betätigt werden, sodass die Treibstangen zeitversetzt verschoben werden. Dazu wird auch auf die Figurenbeschreibung verwiesen.

Von besonderer Bedeutung ist im Rahmen der Erfindung die Möglichkeit der Drückerbetätigung des ersten Treibstangenschlosses in Kombination mit dem in das Hauptschloss integrierten Nussschalter, über den die Entriegelung mithilfe des Antriebes eingeleitet wird. Dazu kann der Nussschalter als im Wirkungsbereich, z. B. im Drehbereich, der Schlossnuss angeordneter Schalter ausgebildet sein, der berührungslos oder berührend arbeitet. Die Schlossnuss kann in grundsätzlich bekannter Weise einen Nussarm aufweisen, der z. B. auch für die manuelle Verschiebung der Schlosskette verantwortlich ist, sodass der vorkragende Nussarm die Schlosskette verschiebt. Der Nussschalter kann im Wirkungsbereich dieses Nussarms oder auch in einem anderen Wirkungsbereich der Schlossnuss angeordnet sein. Im Falle eines berührenden Kontaktschalters kann es zweckmäßig sein, dass der Kontaktschalter in der Ausgangsstellung (bei nicht betätigtem Drücker) gedrückt/aktiviert ist und den Kontaktschalter nach der Betätigung im Zuge der Drehung der Schlossnuss verlässt und dadurch ein Öffnungssignal an die beiden Antriebe sendet, wodurch die beiden Verriegelungen eingeleitet werden. Grundsätzlich kommen aber auch andere Schaltungen des Schalters und insbesondere auch berührungslose Schalter infrage.

Im Rahmen der Erfindung ist/sind sowohl im ersten Treibstangenschloss als auch im zweiten Treibstangenschloss jeweils ein Antrieb vorgesehen, der im Zuge der Verriegelung z. B. für eine Verschiebung der Treibstangen sorgt. Diese Antriebe können als elektromotorische Antriebe (mit einem oder mehreren Antrieben und ggf. einem Getriebe) ausgebildet sein. Da die Antriebe in den Türflügel integriert oder am Türflügel angeordnet sind, muss eine Stromversorgung innerhalb des Türflügels oder am Türflügel gewährleistet sein. Diese kann z. B. kabelgebunden realisiert werden, indem Kabel zur Stromversorgung und optional Datenversorgung über die Lagerstellen, z. B. durch die Drehlager der Pivottür geführt werden. In besonders vorteilhafter Weiterbildung der Erfindung wird jedoch auf eine Bestromung über Kabel über die Drehlager verzichtet. Stattdessen ist zumindest eine Stößelkontakteinheit für eine Stromübertragung von einer rahmenseitigen Stromversorgung zu den in oder am Türflügel angeordneten Antrieben und/oder der Steuerung vorgesehen. Solche Stößelkontakteinheiten sind bei herkömmlichen Drehtüren mit klassischen Türbändern bzw. Scharnieren grundsätzlich bekannt und sie sind bei den herkömmlichen Drehtüren bandseitig angeordnet. Solche Ausführungsformen werden z. B. in der EP 1 455 038 A2 und der DE 20 2018 105 006 U1 beschrieben und auf diese Ausführungsformen kann erfindungsgemäß grundsätzlich zurückgegriffen werden. Es ist zweckmäßig, eine Stößelkontakteinheit an der lagerseitigen Stirnseite des Türflügels anzuordnen, z. B. oberhalb oder alternativ auch unterhalb des zweiten Treibstangenschlosses. Da sich die Geometrie und insbesondere die Relativbewegung zwischen der rückseitigen Stirnfläche des Türflügels und dem Türrahmen bei Pivottüren von denen einer herkömmlichen Drehtür unterscheidet, kann es zweckmäßig sein, die Stößelkontakteinheit für die Pivottür anzupassen. Dazu schlägt die Erfindung optional vor, dass die Stößelkontakteinheit z. B. türflügelseitig nicht nur ein oder mehrere Kontaktstößel und rahmenseitig ein oder mehrere Kontaktflächen aufweist, wobei die Kontaktstößel im geschlossenen Zustand der Tür mit den Kontaktflächen kontaktierbar sind, sondern dass die Kontaktflächen eine oder mehrere Anlauframpen und folglich schräg orientierte Anlaufflächen aufweisen bzw. den Kontaktflächen solche Anlauframpen zugeordnet und vorzugsweise vorgeordnet sind. Damit wird eine Auffahrrampe in Form einer Schräge für die Stößel vorgesehen. Diese Schräge ermöglicht es den gefederten Stößeln auf die Kontaktflächen zu gleiten.

Die Erfindung betrifft außerdem eine Pivottür mit einem Türflügel, der um eine innerhalb des Türblattes liegende Drehachse drehbar ist, wobei die Drehachse des Türflügels in einen der Betätigungsseite zugeordneten ersten Abschnitt und einen der Betätigungsseite abgewandten zweiten Abschnitt unterteilt, wobei der zweite Abschnitt bevorzugt eine geringere Breite als der erste Abschnitt aufweist. Erfindungsgemäß ist diese Pivottür mit einer am Türblatt angeordneten Schließanlage der beschriebenen Art ausgerüstet. Die erfindungsgemäße Schließanlage wird folglich auch in Kombination mit einer Pivottür bzw. innerhalb einer Pivottür unter Schutz gestellt.

Außerdem betrifft die Erfindung ein Verfahren zum Betrieb einer Schließanlage der beschriebenen Art und ein Verfahren zum Betrieb einer Pivottür der beschriebenen Art.

Von besonderer Bedeutung ist bei dem Betriebsverfahren, dass sowohl das erste Treibstangenschloss mithilfe eines ersten Antriebes als auch das zweite Treibstangenschloss mithilfe eines zweiten Antriebes entriegelt werden, indem die Verriegelungselemente der Treibstangenschlösser von dem jeweiligen Antrieb zurückgezogen werden. Erfindungsgemäß ist vorgesehen, dass durch Betätigung eines Nussschalter, z. B. durch Drücken eines Türdrückers, sowohl der erste Antrieb des ersten Treibstangenschlosses als auch der zweite Antrieb des zweiten Treibstangenschlosses angesteuert und die Treibstangenschlösser dadurch (vollständig) entriegelt werden. Erfindungsgemäß werden folglich die beiden Schlösser über die Antriebe geöffnet, und zwar ausgelöst durch eine Betätigung der Schlossnuss des ersten Schlosses. Besonders bevorzugt erfolgt das Entriegeln der beiden Treibstangenschlösser in der beschriebenen Weise zeitversetzt, um Störungen beim Öffnen des Türflügels zu vermeiden.

Im Folgenden wird die Erfindung anhand von Zeichnungen näher erläutert, die lediglich Ausführungsbeispiele darstellen. Es zeigen
- Fig. 1: eine Pivottür mit einer erfindungsgemäßen Schließanlage in einer Frontansicht bei geschlossenem Türflügel,
- Fig. 2: den Gegenstand nach Fig. 1 in einer perspektivischen Darstellung mit geöffnetem Türflügel,
- Fig. 3: das Mittenschloss des ersten Treibstangenschlosses der Schließanlage in einer ersten Funktionsstellung (in einer rückseitigen Ansicht),
- Fig. 4: den Gegenstand nach Fig. 3 in einer zweiten Funktionsstellung,
- Fig. 5: die elektromotorischen Antriebe der beiden Treibstangenschlösser,
- Fig. 6: die Stößeleinheit einer Stößelkontakteinheit und
- Fig. 7: das rahmenseitige Kontaktteil der Stößelkontakteinheit in zwei Varianten.

In den Figuren ist eine Pivottür mit einem Türrahmen 1 und einem in dem Türrahmen 1 drehbaren Türflügel 2 dargestellt, wobei der Türflügel 2 nicht - wie bei herkömmlichen Drehtüren - über Türbänder an dem vertikalen Rahmenteil angelenkt ist, sondern um eine innerhalb des Türflügels 2 liegende Drehachse 3 drehbar ist. Dazu ist der Türflügel 2 über ein oberes Drehlager 4 und ein unteres Drehlager 5 am oberen und unteren Rahmenprofil des Türrahmens1 oder am Boden gelagert. Die vertikale Drehachse 3 innerhalb des Türflügels unterteilt den Türflügel 2 in einen der Betätigungsseite B zugeordneten ersten Abschnitt 2a und einen der L Lagerseite zugeordneten zweiten Abschnitt 2b, wobei der lagerseitige zweite Abschnitt 2b im Ausführungsbeispiel eine geringere Breite aufweist als der betätigungsseitige erste Abschnitt 2a. Die Pivottür ist mit einer Schließanlage 6 ausgerüstet, die an der Betätigungsseite B ein erstes Treibstangenschloss 7 und an der Lagerseite L ein zweites Treibstangenschloss 8 aufweist. Das erste Treibstangenschloss 7 weist ein erstes Hauptschloss 9 und mehrere Zusatzverriegelungen 11 auf, wobei die Zusatzverriegelungen 11 über Treibstangen 13 mit dem ersten Hauptschloss 9 verbunden sind. Das zweite Treibstangenschloss 8 weist ein zweites Hauptschloss 10 und ebenfalls mehrere Zusatzverriegelungen 12 auf, die über Treibstangen 14 mit dem zweiten Hauptschloss 10 verbunden sind. Ferner weisen sowohl das erste Treibstangenschloss 7 als auch das zweite Treibstangenschloss 8 jeweils einen Antrieb, d. h. einen ersten Antrieb 15 und einen zweiten Antrieb 16 auf, welche auf die jeweiligen Treibstangen 13, 14 arbeiten, sodass über die Antriebe 15, 16 das jeweilige Treibstangenschloss 7, 8 entriegelbar ist. Die Antriebe 15, 16, bei denen es sich um elektromotorische Antriebe mit einem oder mehreren Elektromotoren 17 und einem Getriebe 18 handeln kann, verschieben die Treibstangen 13, 14 und ziehen damit zum Entriegeln des jeweiligen Treibstangenschlosses die Verriegelungselemente ein, sodass die Tür geöffnet werden kann. Im Ausführungsbeispiel handelt es sich sowohl bei dem ersten Treibstangenschloss 7 als auch bei dem zweiten Treibstangenschloss 8 um ein selbstverriegelndes Automatikschloss. Die Antriebe 15, 16 dienen lediglich der Entriegelung und folglich dem Einziehen der Verriegelungselemente. Die Verriegelung erfolgt automatisch und folglich selbsttätig beim Schließen des Türflügels 2, indem bei geschlossenem Türflügel 2 ein Auslösemechanismus (z. B. mechanisch oder magnetisch) für eine mechanische Selbstverriegelung der Treibstangenschlösser 7, 8 sorgt. Alternativ können die dargestellten Schlösser aber auch als vollmotorische Schlösser ausgebildet sein.

Das erste Hauptschloss/Mittenschloss 9 weist im Ausführungsbeispiel einen Riegel 19 und eine Schlossfalle 20 auf. Gleiches kann für das zweite Mittenschloss 10 gelten. Die Zusatzverriegelungen 11, 12 der beiden Treibstangenschlösser weisen im Ausführungsbeispiel jeweils zwei Verriegelungselemente auf, z. B. einen Fallenriegel 21 oder Bolzenriegel einerseits und einen Schwenkhakenriegel 22 andererseits. Bei der Konstruktion und Funktionsweise der Treibstangenschlösser 7, 8 und insbesondere der Zusatzverriegelungen 11, 12 kann auf den Stand der Technik zurückgegriffen werden, z. B. auf die Zusatzverriegelungen aus DE 10 2017 105 125 A1 oder auch DE 10 2008 011 551 A1.

Die Schließanlage ist außerdem mit einer Empfangseinrichtung 23, z. B. einem Funkmodul ausgerüstet, welches im Türrahmen 1 oder im Türflügel 2 angeordnet sein kann, z. B. an dem Antrieb 15 des ersten Treibstangenschlosses 7. Eine Verkabelung zwischen dem Funkmodul und den Antrieben ist in den Figuren nicht dargestellt. Über ein Funksignal, z. B. durch einen Funkhandsender oder eine andere Zutrittskontrollvorrichtung lassen sich die beiden Antriebe 15, 16 ansteuern und damit die Treibstangenschlösser 7, 8 entriegeln. Erfindungsgemäß ist jedoch alternativ oder zusätzlich eine Entriegelung der Schließanlage über ein Betätigungselement, z. B. einen Türdrücker 24 vorgesehen. Dazu ist das erste Hauptschloss 9 in bekannter Weise mit einer Schlossnuss 25 ausgerüstet, in die z. B. von der Türinnenseite (mit einem Vierkantstift) ein Türdrücker 24 oder ein anderes Betätigungselement eingesteckt ist. In dem Hauptschloss 9 ist außerdem ein Schalter, nämlich ein Nussschalter 26 vorgesehen, der über die Schlossnuss 25 bzw. im Zuge der Drehung der Schlossnuss 25 betätigbar ist. Durch Betätigung dieses Nussschalters 26 lassen sich sowohl der erste Antrieb 15 als auch der zweite Antrieb 16 ansteuern und damit die beiden Treibstangenschlösser 7, 8 entriegeln. Erfindungsgemäß werden folglich beide Treibstangenschlösser 7, 8 über die Antriebe 15, 16 entriegelt, und zwar ausgelöst durch eine Drückerbetätigung des ersten Treibstangenschlosses 7. Das zweite Treibstangenschloss 8 ist nicht mit einem Drücker ausgerüstet. Das zweite Treibstangenschloss 8 dient folglich nicht der Bedienung bzw. Betätigung der Schließanlage 6, sondern der Erhöhung der Einbruchsicherheit. Denn im Gegensatz zu einer herkömmlichen Drehtür mit Türbändern fehlen bei einer Pivottür auf der Lagerseite L die Türbänder, die grundsätzlich auch zur Verbesserung der Einbruchsicherheit beitragen. Bei der erfindungsgemäßen Pivottür bzw. Schließanlage sind lagerseitig die Verriegelungselemente des zweiten Treibstangenschlosses 8 vorgesehen, die die Einbruchsicherheit optimieren. Interessant ist bei der dargestellten Ausführungsform, dass die Schlossnuss 25 des ersten Treibstangenschlosses 7 mit der Schlossmechanik derart gekoppelt ist, dass über die Nussbetätigung zumindest eines der Verriegelungselemente, z. B. die Schlossfalle 20 des Hauptschlosses 9 und/oder ein Fallenriegel 21 oder Bolzenriegel der Zusatzverriegelung 11, nicht oder zumindest nicht vollständig eingezogen werden. Eine vollständige Betätigung des Türdrückers 24 führt daher nicht zu einer mechanisch vollständigen Entriegelung des ersten Treibstangenschlosses 7. Die vollständige Entriegelung erfolgt ausschließlich über den elektromotorischen Antrieb 15, der über den Nussschalter 26 angesteuert wird. Das hat den Vorteil, dass sich die Entriegelung des ersten Treibstangenschlosses 7 mit der Entriegelung des zweiten Treibstangenschlosses 8 synchronisieren oder zeitlich darauf abstimmen lässt, indem in jedem Fall sichergestellt ist, dass das erste Treibstangenschloss 7 nicht vor dem zweiten Treibstangenschloss 8 entriegelt. Denn ein solches vorzeitiges Entriegeln des ersten Treibstangenschlosses 7 und der darauf folgende Versuch den Flügel 2 zu öffnen, kann zu Störungen im Bereich des lagerseitigen zweiten Treibstangenschlosses 8 führen. Diese Funktionalität wird bei der erfindungsgemäßen Schließanlage 6 durch eine optimierte Konstruktion des Hauptschlosses 9 des ersten Treibstangenschlosses 7 ermöglicht. Die Schlossmechanik des ersten Hauptschlosses 9 weist in bekannter Weise eine längsverschiebbare Schlosskette 27 auf, die auch als Treibstangenanschlussschieber bezeichnet wird und die mit den (in Fig. 3 und 4 nicht dargestellten) Treibstangen 13 gekoppelt ist, sodass im Zuge der Verschiebung der Schlosskette 27 die Treibstangen 13 verschoben und damit z. B. die Verriegelungselemente der Zusatzverriegelungen (und auch des Hauptschlosses) eingezogen werden. Zum vollständigen Einziehen sämtlicher Verriegelungselemente ist die Schlosskette 27 über einen vorgegebenen, vollen Stellweg verschiebbar. Die Schlossnuss 25 ist nun derart mit dieser Schlosskette 27 gekoppelt, dass die Schlosskette 27 durch Drehung der Schlossnuss 25 über einen lediglich reduzierten Stellweg verschiebbar ist, sodass bei Drehung der Schlossnuss 25 über einen vollständigen Entriegelungswinkel die Schlosskette 27 lediglich um diesen reduzierten Stellweg verschoben wird. Dieses hat zur Folge dass durch das reduzierte Verschieben der Schlosskette 27 zumindest eines der Verriegelungselemente nicht vollständig eingezogen wird. In dem dargestellten Ausführungsbeispiel wird das dadurch realisiert, dass die Schlossnuss 25 aus der in Fig. 3 dargestellten Grundstellung zunächst um einen Leerwinkel gedreht wird, bevor die Verschiebung der Schlosskette 27 gemäß Fig. 4 einsetzt. Dadurch wird sichergestellt, dass das erste Treibstangenschloss 7 über den Drücker 24 nicht schneller entriegelt wird als die motorische Entriegelung der beiden Schlösser 7, 8 über die Motoren 15, 16 dauert.

Im Einzelnen wird auf Fig. 3 und 4 verwiesen. Dabei ist zu berücksichtigen, dass die Fig. 3 und 4 das Mittenschloss 9 aus Fig. 1 in einer entgegengesetzten Ansicht zeigen. Bei Betätigung des Türdrückers 24 verlässt nach einem kleinen Drehwinkel aus der Grundstellung die Schlossnuss 25 den Schalter 26, z. B. Mikroschalter, und dadurch wird ein Öffnungssignal an die beiden Motoren 15, 16 gesendet, wodurch die beiden Verriegelungen der beiden Schlösser ausgelöst werden. Durch Betätigung des Drückers 24 werden gleichzeitig Hauptriegel 19 und Schwenkriegel 22 zurückgezogen. Die Hauptfalle 20 und die Fallenbolzen 21 der Nebenverriegelungen bleiben jedoch um ein gewisses Maß ausgefahren. Durch dieses Vorstehen wird erreicht, dass die Schlossseite B mechanisch über den Drücker 24 nicht schneller entriegelt wird als die motorische Entriegelung. Ausgehend von der Funktionsstellung in Fig. 3 führt die Schlossnuss 25 zunächst eine Drehung um einen Leerwinkel aus. Erst danach beginnt die mechanische Verschiebung der Schlosskette 27 über die Schlossnuss 25.

Interessant ist außerdem, dass das erste Hauptschloss 9 mit einem (lediglich angedeuteten) Schließzylinder 28 für eine manuelle, schlüsselbetätigte Entriegelung ausgerüstet ist. Dieser Schließzylinder 28 arbeitet über z. B. einen Wechselhebel auf die Schlosskette 27. Die Drehung des Schließzylinders 28 führt über eine vollständige Verschiebung der Schlosskette 27 über den vollen Stellweg, sodass über den Schließzylinder 28 sämtliche Verriegelungselemente auch unabhängig von dem elektromotorischen Antrieb 15 einziehbar sind. Während folglich über den Schließzylinder 28 die Schlosskette 27 über den vollen Stellweg verschiebbar ist, ist die Schlosskette 27 über die Schlossnuss 25 lediglich über den reduzierten Stellweg verschiebbar.

Im Übrigen ist angedeutet, dass auch das zweite Treibstangenschloss 10 mit einem Schließzylinder 29 ausgerüstet ist, sodass beide Treibstangenschlösser im Sinne einer Notentriegelung manuell entriegelt werden können, z. B. wenn die Antriebe durch einen Stromausfall nicht funktionieren.

Außerdem ist vorgesehen, dass der erste Antrieb 15 und der zweite Antrieb 16 die Verriegelungselemente derart ansteuern, dass die vollständige Entriegelung des ersten Treibstangenschlosses 7 und des zweiten Treibstangeschlosses 8 zeitversetzt erfolgt, in dem bevorzugt die Verriegelungselemente des zweiten Treibstangenschlosses 8 mit einem zeitlichen Vorlauf gegenüber dem ersten Treibstangenschloss eingezogen werden. Dazu sind in grundsätzlich bekannter Weise (End-)schalter 30 (z. B. Hallsensoren) für die Antriebe vorgesehen, die z. B. über Magnetschlitten 31, d. h. über an einem Schlitten 31b befestigte Magnete 31a, betätigt werden, die mit einem Treibstangenanschlussschieber 32 der Antriebe wirken. Dazu wird auf Fig. 5 verwiesen, die die beiden Antriebe 15, 16 nebeneinander zum Vergleich (in jeweils zwei verschiedenen Ansichten mit geöffnetem Gehäuse) zeigen. Sie sind grundsätzlich identisch ausgestaltet, unterscheiden sich jedoch hinsichtlich der Anordnung der Magnete zu Betätigung von Endschaltern. Die beiden Antriebe 15, 16 werden durch die Steuerung bzw. den Nussschalter 26 zwar gleichzeitig aktiviert. Aufgrund der unterschiedlichen Ausgestaltung der Magnetschlitten 31 erfolgt jedoch eine zeitversetzte Betätigung der Endschalter 30 und damit Entriegelung der Schlösser. In dem dargestellten Ausführungsbeispiel ist der zweite Antrieb 16 auf der Lagerseite L mit vorzeitiger Entriegelungsfunktion bei zeitgleichem ansteuern ausgerüstet um damit Blockaden des lagerseitigen Schlosses 15 zu vermeiden. Dazu ist in dem zweiten Antrieb 16 ein zweiter Magnet 31a (oder alternativ auch ein anders positionierter Magnet) vorgesehen, der in den Schlitten 31b integriert ist. Der Antrieb 15 des ersten Treibstangenschlosses 7 weist nur einen Magneten 31a an dem Schlitte 31b auf. Auf der Motorplatine befinden sich Hallsensoren als Endschalter 30, die für das Anfahren und Abschalten der Motorfahrt benötigt werden. Der zweite Magnet 31a des Magnetschlittens 31 des zweiten Antriebes 16 erreicht den Endschalter um eine Differenz Z von einigen Millimeter eher als der Magnet 31a des ersten Antriebes 15 und sorgt dadurch für einen Vorlauf Z von einigen Millimetern und damit auch einen zeitlichen Vorlauf für die Entriegelung. Die in den Antrieben 15, 16 im Übrigen jeweils vorgesehene elektronische Platine ist in Figur 5 aus Gründen der Übersichtlichkeit nicht dargestellt.

Für die Stromversorgung der Antriebe 15, 16 ist die dargestellte Pivottür mit einer Stößelkontakteinheit 31 ausgerüstet, mit der eine rahmenseitige Stromversorgung 32 mit den Antrieben 15, 16 kontaktierbar ist. Die Stößelkontakteinheit 31 weist eine am Türflügel 2 angeordnete Stößeleinheit 33 (gemäß Fig. 6) mit mehreren (federbelasteten) Kontaktstößeln 34 und am Rahmenteil 1 eine Kontakteinheit 35 (gemäß Fig. 7) mit mehreren Kontaktflächen 36 auf, wobei die Kontaktstößel 33 im geschlossenen Zustand der Tür mit den Kontaktflächen 36 kontaktiert werden. Eine solche Stößelkontakteinheit 31 ist z. B. aus der DE 20 2018 105 006 U1 und der EP 1 455 038 A2 bekannt. Im Ausführungsbeispiel weist die rahmenseitige Kontakteinheit 35 eine oder mehrere Anlauframpen 37 und folglich schräg orientierte Anlaufflächen auf, die den Kontaktflächen 36 vorgeordnet sind. Damit gelingt eine optimale Anpassung an die Geometrie bzw. Kinematik der Pivottür und insbesondere der Kinematik im Bereich der Lagerseite L, die sich von der Kinematik einer herkömmlichen Drehtür mit Türbändern unterscheidet. Die vorgesehene Schräge 37 ermöglicht es den gefederten Stößeln 34 auf die Kontaktflächen 36 zu geleiten. Dabei zeigt die Fig. 7 zwei verschiedene Varianten einer solchen Kontakteinheit 35 mit unterschiedlich angeordneten Anlauframpen 37. Die Verbindung bzw. Verkabelung der Stößelkontakteinheit 31 bzw. deren flügelseitiger Stößeleinheit 33 mit den übrigen Komponenten der Schließanlage innerhalb des Flügels 2 ist in den Figuren nicht dargestellt.

Im Übrigen besteht optional die Möglichkeit, das betätigungsseitige Treibstangenschloss bzw. dessen Mittenschloss mit einem Schaltkontakt für den Schließzylinder bzw. Profilzylinder auszurüsten. Über diesen Profilzylinder-Schaltkontakt besteht die Möglichkeit, bei einer manuellen Betätigung des Profilzylinders beide Treibstangenschlösser 7, 8 motorisch anzusteuern. Einzelheiten dieser Option sind in den Figuren nicht dargestellt.

## Patentansprüche

1. Schließanlage (6) für eine Pivottür, deren Türflügel (2) um eine innerhalb des Türflügels (2) liegende Drehachse (3) drehbar ist, wobei die Drehachse (3) den Türflügel (2) in einen einer Betätigungsseite (B) zugeordneten ersten Abschnitt (2a) und einen einer der Betätigungsseite (B) gegenüberliegenden Lagerseite (L) zugeordneten zweiten Abschnitt (2b) unterteilt, mit
einem an der Betätigungsseite (B) angeordneten ersten Treibstangenschloss (7), welches ein erstes Hauptschloss (9) und eine oder mehrere Zusatzverriegelungen (11) aufweist, die über eine oder mehrere Treibstangen (13) mit dem ersten Hauptschloss (9) verbunden sind und
einem an der Lagerseite (L) angeordneten zweiten Treibstangenschloss (8), welches ein zweites Hauptschloss (10) und ein oder mehrere Zusatzverriegelungen (12) aufweist, die über eine oder mehrere Treibstangen (14) mit dem zweiten Hauptschloss (10) verbunden sind,
wobei das erste Treibstangenschloss (7) einen ersten Antrieb (15) aufweist und das zweite Treibstangenschloss (8) einen zweiten Antrieb (16) aufweist, mit denen das erste und das zweite Treibstangenschloss (7,8) motorisch zumindest entriegelbar sind,
wobei das erste Hauptschloss (15) eine Schlossnuss (25) aufweist, in die ein Betätigungselement, z. B. ein Türdrücker (24) eingesteckt oder einsteckbar ist, und einen von der Schlossnuss (25) bei Nussbetätigung betätigbaren Nussschalter (26) aufweist,
wobei durch Betätigung des Nussschalters (26) sowohl der erste Antrieb (15) des ersten Treibstangenschlosses als auch der zweite Antrieb (16) des zweiten Treibstangenschlosses zum Entriegeln ansteuerbar sind.

2. Schließanlage nach Anspruch 1, wobei das erste Treibstangenschloss (7) als selbstverriegelndes Automatikschloss oder als vollmotorisches Schloss ausgebildet ist und/oder das zweite Treibstangenschloss (8) als selbstverriegelndes Automatikschloss oder als vollmotorisches Schloss ausgebildet ist.

3. Schließanlage nach Anspruch 1 oder 2, wobei die Schlossnuss (25) des ersten Treibstangenschlosses (7) mit der Schlossmechanik derart gekoppelt ist, dass über die Nussbetätigung zumindest ein Verriegelungselement, z.B. eine Schlossfalle (29) des Hauptschlosses (9) und/oder ein Fallenriegel (21) einer Zusatzverriegelung (11), nicht oder nicht vollständig einziehbar ist.

4. Schließanlage nach einem der Ansprüche 1 bis 3, wobei die Schlossmechanik des ersten Hauptschlosses (9) des ersten Treibstangenschlosses (7) eine längsverschiebbaren Schlosskette (27) aufweist, die zum vollständigen Einziehen der Verriegelungselemente über einen vorgegebenen, vollen Stellweg verschiebbar ist, wobei die Schlossnuss (25) derart mit der Schlosskette (27) gekoppelt ist, dass die Schlosskette (27) durch Drehung der Schlossnuss (25) über einen lediglich reduzierten Stellweg verschiebbar ist.

5. Schließanlage nach Anspruch 4, wobei die Schlossnuss (25) derart mit der Schlosskette (27) gekoppelt ist, dass bei Drehung der Schlossnuss (25) über einen vollständigen Entriegelungswinkel die Schlosskette (27) lediglich um den reduzierten Stellweg verschiebbar ist.

6. Schließanlage nach Anspruch 4 oder 5, wobei die Schlossnuss (25) aus der Grundstellung zunächst um einen Leerwinkel drehbar ist, bevor eine Verschiebung der Schlosskette (27) beginnt.

7. Schließanlage nach einem der Ansprüche 1 bis 6, wobei das erste Hauptschloss (9) mit einem Schließzylinder (28) für eine manuelle schlüsselbetätigte Entriegelung ausgerüstet ist, welcher (z. B. über einen Wechselhebel) auf die Schlosskette (27) arbeitet, wobei über den Schließzylinder (28) die Schlosskette (27) vorzugsweise über den vollen Stellweg verschiebbar ist.

8. Schließanlage nach einem der Ansprüche 1 bis 7, wobei das zweite Hauptschloss (10) mit einem Schließzylinder (29) für eine manuelle schlüsselbetätigte Entriegelung ausgerüstet ist.

9. Schließanlage nach einem der Ansprüche 1 bis 8, wobei der erste Antrieb (15) die Verriegelungselemente des ersten Treibstangenschloss (7) und der zweite Antrieb (16) die Verriegelungselemente des zweiten Treibstangenschloss (8) derart ansteuern, dass die Entriegelung des ersten Treibstangenschlosses (7) und des zweiten Treibstangenschlosses (8) zeitversetzt erfolgt, indem bevorzugt die Verriegelungselemente des zweiten Treibstangenschlosses (8) mit einem zeitlichen Vorlauf gegenüber dem ersten Treibstangenschloss (7) einziehbar sind bzw. eingezogen werden.

10. Schließanlage nach einem der Ansprüche 1 bis 9, wobei der erste Antrieb (15) und der zweite Antrieb (16) durch jeweils zumindest einen von der jeweiligen Treibstange betätigten Endschalter gesteuert werden, wobei der Endschalter des zweiten Treibstangenschlosses gegenüber dem Endschalter des ersten Treibstangenschlosses derart versetzt betätigbar ist, dass die Treibstangen des zweiten Treibstangenschlosses zeitversetzt verschoben werden.

11. Schließanlage nach einem der Ansprüche 1 bis 10, wobei der Nussschalter (26) als im Wirkungsbereich, z. B. im Drehbereich, der Schlossnuss (25) angeordneter berührender oder berührungsloser Schalter ausgebildet ist.

12. Schließanlage nach einem der Ansprüche 1 bis 11, wobei die Schlossnuss (25), z. B. ein Nussarm (25a) der Schlossnuss (25), in der Ausgangsstellung der Schlossnuss (25) den Nusschalter (26) drückt oder aktiviert und bei Betätigung der Schlossnuss (25) im Zuge der Drehung freigibt bzw. deaktiviert und dadurch schaltet.

13. Schließanlage nach einem der Ansprüche 1 bis 12, mit einer Stößelkontakteinheit (31) für eine Stromübertragung von einer rahmenseitigen Stromversorgung (32) zu den im oder am Türflügel (2) angeordneten Antrieben (15,16), wobei die Stößelkontakteinheit (31) an der lagerseitigen Stirnseite des Türflügels (2) angeordnet ist, z. B. oberhalb oder unterhalb des zweiten Treibstangenschlosses (8).

14. Schließanlage nach Anspruch 13, wobei die Stößelkontakteinheit z. B. türblattseitig ein oder mehrere Kontaktstößel (34) und z. B. rahmenseitig ein oder mehrere Kontaktflächen (36) aufweist, wobei die Kontaktstößel im geschlossenen Zustand der Tür mit den Kontaktflächen kontaktierbar sind, wobei den Kontaktflächen (36) bevorzugt eine oder mehrere Anlauframpen (27) zugeordnet sind, z. B. vorgeordnet sind, sodass die Kontaktstößel im Zuge des Schließens der Tür an den Anlauframpen geführt sind, bevor sie die Kontaktflächen berühren.

15. Pivottür mit
einem Türflügel (2), der um eine innerhalb des Türflügels (2) liegende Drehachse (3) drehbar ist, wobei die z. B. vertikale Drehachse (3) den Türflügel (2) in einen einer Betätigungsseite (B) zugeordneten ersten Abschnitt (2a) und einen einer der Betätigungsseite (B) gegenüberliegenden Lagerseite (L) zugeordneten zweiten Abschnitt (2b) unterteilt,
und einer an dem Türflügel (2) angeordneten Schließanlage (6) nach einem der Ansprüche 1 bis 14.

16. Verfahren zum Betrieb einer Schließanlage nach einem der Ansprüche 1 bis 14 oder zum Betrieb einer Pivottür nach Anspruch 15,
wobei durch Betätigung des Nussschalters sowohl der erste Antrieb des ersten Treibstangenschlosses als auch der zweite Antrieb des zweiten Treibstangenschlosses zum Entriegeln angesteuert werden.

17. Verfahren nach Anspruch 16, wobei der erste Antrieb und der zweite Antrieb die Verriegelungselemente der Treibstangenschlösser derart ansteuern, dass die Entriegelung des ersten Treibstangenschlosses und des zweiten Treibstangenschlosses zeitversetzt erfolgt, indem bevorzugt die Verriegelungselemente des zweiten Treibstangenschlosses mit einem zeitlichen Vorlauf gegenüber den Verriegelungselementen des ersten Treibstangenschlosses eingezogen werden.
